# EUROPÄISCHE PATENTSCHRIFT

(11) **EP 0 574 442 B1**
(45) Veröffentlichungstag und Bekanntmachung des Hinweises auf die Patenterteilung: **17.08.1994**
(21) Anmeldenummer: 92905488.0
(22) Anmeldetag: 21.02.1992
(51) Int. Cl.: F04C 29/00, F04C 25/02, F04C 27/00

(54) **EINRICHTUNG ZUR INERTGASVERSORGUNG EINER MEHRSTUFIGEN TROCKENLAUFENDEN VAKUUMPUMPE**
DEVICE FOR SUPPLYING A MULTI-STAGE DRY-RUNNING VACUUM PUMP WITH INERT GAS
SYSTEME POUR L'ALIMENTATION EN GAZ INERTE D'UNE POMPE A VIDE A ETAGES MULTIPLES FONCTIONNANT A SEC

(30) Priorität: 04.03.1991 EP 91103238
(43) Veröffentlichungstag der Anmeldung: 22.12.1993
(73) Patentinhaber: LEYBOLD AKTIENGESELLSCHAFT, D-63450 Hanau (DE)
(72) Erfinder: BRENNER, Lothar, D-5358 Bad Münstereifel-Eicherscheid (DE); BAHNEN, Rudolf, D-5106 Roetgen (DE)
(74) Vertreter: Leineweber, Jürgen, Dipl.-Phys.
(86) Internationale Anmeldenummer: EP9200367
(87) Internationale Veröffentlichungsnummer: WO9215786

(56) Entgegenhaltungen:
- EP-A- 0 320 956
- EP-A- 0 338 764
- EP-A- 0 365 695
- EP-A- 0 370 117

## Beschreibung

Die Erfindung betrifft eine Einrichtung zur Inertgasversorgung einer mehrstufigen trockenlaufenden Vakuumpumpe mit Einrichtungen zur Verteilung des Inertgases auf die Pumpenstufen.

"Trockenlaufende" Vakuumpumpen sind Pumpen, deren Schöpfräume keine Schmier- und/oder Dichtmittel enthalten. Typische Pumpen dieser Art sind mehrstufig ausgebildet und weisen Drehkolben vom Klauentyp (Northey-Profil) auf. Ihr Vorteil liegt darin, daß sie vollständig kohlenwasserstofffreie Vakua erzeugen können, so daß sie insbesondere zur Evakuierung von Vakuumkammern eingesetzt werden, in denen Halbleiterprozesse (Ätz-, Beschichtungs- oder andere Vakuumbehandlungs- oder Herstellverfahren) durchgeführt werden.

Aus der EP-A 365 695 ist eine mehrstufige trockenlaufende Vakuumpumpe der hier betroffenen Art bekannt. Sie ist mit einer Inertgasversorgung versehen, die aus einer Stickstoffquelle, bis in die Schöpfräume führende Leitungssysteme und einem Ventil besteht. Bei dieser vorbekannten Pumpe ist nicht feststellbar, ob die Inertgasversorgung während des Betriebs der Pumpe ordnungsgemäß funktioniert. Aufgabe der vorliegenden Erfindung ist es deshalb, eine Einrichtung der eingangs genannten Art zu schaffen, bei der eine Funktionskontrolle möglich ist.

Durch die Zufuhr von Inertgas in die Pumpe soll unter anderem vermieden werden, daß sich in die Pumpe gelangende oder sich während der Verdichtung der Gase in der Pumpe bildende Feststoffpartikel am Rotor oder an den Wandungen der Schöpfräume ablagern. Je nach Art des Halbleiterprozesses ist der Inertgasbedarf nicht nur in Bezug auf die benötigte Menge sondern auch in Bezug auf den Ort, d.h. die Stufe, wo das Inertgas benötigt wird, unterschiedlich. Dabei ist außerdem noch zu berücksichtigen, daß die Zufuhr von Inertgas während des Betriebs der Pumpe die Pumpleistung beeinträchtigt.

Der vorliegenden Erfindung liegt deshalb die weitere Aufgabe zugrunde, eine Einrichtung der eingangs genannten Art zu schaffen, mit deren Hilfe nicht nur eine Überwachung der Inertgasversorgung sondern auch Einfluß auf die Art der Verteilung und die strömenden Mengen genommen werden kann.

Erfindungsgemäß werden die gestellten Aufgaben durch die in den Patentansprüchen enthaltenen Maßnahmen gelöst.

Durch die Eigenständigkeit der Inertgasversorgung und durch ihren modularen Aufbau besteht in einfacher Weise die Möglichkeit, nicht nur die Aufteilung der Stickstoffversorgung sondern auch noch vielfältige Überwachungsfunktionen vorzusehen. Die unterschiedlichsten Parameter, beispielsweise der Druck, die Durchflußmenge zu den Einzelstufen usw., können prozeßabhängig kontrolliert werden. Durch Auswechseln oder Drehen von Bauteilen besteht die Möglichkeit, Änderungen der Überwachungskriterien, Durchflußmengen usw. zum Zwecke der Anpassung an unterschiedliche Prozesse vorzunehmen.

Weitere Vorteile und Einzelheiten der Erfindung sollen anhand in den Figuren 1 bis 3 dargestellten Ausführungsbeispielen erläutert werden. Es zeigen
- Figur 1 einen schematischen Schnitt durch eine vierstufige Vakuumpumpe mit einer Ansicht der erfindungsgemäßen Inertgasversorgung, z.T. geschnitten
- Figur 2 ein Ausführungsbeispiel für die Leitungsführung in der erfindungsgemäßen Einrichtung und
- Figur 3 eine in Bezug auf Fig. 1 abgewandelte Inertgasversorgungseinrichtung.

Bei der in Figur 1 dargestellten Ausführungsbeispiel handelt es sich um eine vierstufige Vakuumpumpe 1 mit zwei Wellen 2, 3 sowie vier Rotorpaaren 4, 5. Die Drehkolben sind vom Klauentyp und rotieren in den Schöpfräumen 6. Diese werden von den Seitenschilden 7, 8, den Zwischenschilden 9, 10 und den Gehäuseringen 11 bis 14 gebildet.

Unterhalb des unteren Seitenschildes 8 sind die Wellen 2, 3 mit Zahnrädern 16, 17 gleichen Durchmessers ausgerüstet, welche der Synchronisation der Bewegungen der Rotorpaare 4, 5 dienen. Weitere Antriebseinrichtungen (Antriebsmotor, Kupplung des Antriebes u.s.w.) sind nicht dargestellt.

Der untere Lagerschild 8 ist zweiteilig ausgebildet. Er umfaßt die untere Scheibe 21 in der sich, wie auch im oberen Lagerschild 7, die Wellen 2, 3 über Wälzlager 22 abstützen. Zwischen den Wellen 2, 3 und der oberen Scheibe 23 sind Labyrinth-Dichtungen 24 vorgesehen.

Der Einlaß der Pumpe im oberen Lagerschild 7 ist mit 25, der Auslaß der Pumpe in der Scheibe 23 ist mit 26 bezeichnet.

Um den Schöpfräumen 4 und weiteren Stellen der Vakuumpumpe 1, beispielsweise den Labyrinth-Dichtungen 24, Inertgas zuführen zu können, sind in den zugehörigen Scheiben 9 und 23 Bohrungen 31 bis 35 vorgesehen, die mit der erfindungsgemäßen Versorgungseinrichtung 36 über Leitungen in Verbindung stehen. Dargestellt sind nur die Leitungen 37 bis 39, die mit den Bohrungen 31 bis 33 in Verbindung stehen und über die den Schöpfräumen 4 Inertgas zugeführt wird.

Die erfindungsgemäße Versorgungseinrichtung ist als Metallblock 41 ausgebildet. Sie weist zwei Einlässe 42, 43, auf denen Inertgas über Druckminderventile 44, 45 zugeführt wird. Innerhalb des Blocks 41 befinden sich im einzelnen nicht dargestellte Bohrungen, mit deren Hilfe die Inertgasverteilung erreicht wird. Die Bohrungen führen dazu wieder nach außen und stehen über Inertgasauslässe beispielsweise mit den Leitungen 37, 38, 39 in Verbindung. Weitere Auslässe sind mit 46 und 47 bezeichnet. Einer dieser Auslässe ist beispielsweise mit zu den Bohrungen 34, 35 führenden Leitungen verbunden, die der Versorgung der Labyrinth-Dichtungen 24 mit Stickstoff dienen. An den anderen Auslaß 47 kann sich beispielsweise eine zum Einlaß 25 der Pumpe führende Leitung anschließen, so daß eine Spülung des Einlaßstutzens mit Inertgas möglich ist. Dieser Auslaß oder ein weiterer Auslaß kann aber auch zur Versorgung eines Drucküberwachungssystems verwendet werden, das sich im Auslaßbereich der Pumpe befindet. Schließlich können nach außen führende Bohrungen mit Meß- oder Überwachungseinrichtungen verbunden werden, die vom Metallblock 41 getragen werden. Als Beispiel ist der Druckwächter 45 dargestellt.

Figur 2 zeigt in schematisierter Weise ein Ausführungsbeispiel für die erfindungsgemäße Inertgasversorgungseinrichtung 36. Über die beiden Einlässe 42, 43 wird der Einrichtung 36 Inertgas mit unterschiedlichen Drücken, beispielsweise 1,5 bar und 3 bar, zugeführt. An den Einlaß 42 schließt sich die Bohrung 51 an. Von dieser Bohrung 51 führen mehrere Abzweigbohrungen 52, bis 55 nach außen und bilden Inertgasauslässe, die beispielsweise mit dem Druckwächter 49, den zu den Labyrinth-Dichtungen 24, zum Einlaß der Pumpe 25 oder zum Auslaß der Pumpe 26 führenden Leitungen in Verbindung stehen.

An die Bohrung 55 schließt sich die zum Auslaß 26 der Pumpe führende Leitung 56 an. In dieser Leitung befindet sich eine Kammer 57, an die zwei Druckwächter 58 und 59 angeschlossen sind. Mit Hilfe dieser Druckwächter 58, 59 wird ein bestimmter Druckbereich im Auslaß der Pumpe 26 kontrolliert. Um zu verhindern, daß die Druckwächter 58, 59 von den häufig aggressiven Auslaßgasen angegriffen werden, wird ein ständiger Inertgasstrom durch die Leitung 56 in Richtung Auslaß 26 aufrechterhalten. Zwischen dem Auslaß 26 und der Kammer 57 befindet sich noch die Drossel 61, welche die im Auslaß 26 auftretenden Druckschwankungen dämpft.

An die Bohrung 51 schließt sich noch eine weitere Bohrung 62 an, die nach außen geführt ist und von einem weiter unten noch im einzelnen beschriebenen, abnehmbaren Bauteil 63 verschlossen ist. Mit Hilfe dieser Bohrung 62 und dem Druckwächter 49 ist es möglich, die korrekte Montage des Bauteils 63 zu überprüfen. Solange das Bauteil 63 nicht vorhanden ist, kann sich der gewünschte Inertgasdruck in der Bohrung 51 nicht aufbauen, was vom Druckwächter 49 registriert wird.

An den Inertgasanschluß 43 schließt sich die Bohrung 64 an. Über davon abzweigende Bohrungen 65, 66, 67 mit darin integrierten Druckwächtern 68, 69, 70 sollen die zweite, dritte und vierte Stufe der Vakuumpumpe mit Inertgas versorgt werden. Die Bohrungen 65, 66, 67 sind nicht unmittelbar mit den Leitungen 37, 38, 39 verbunden. Sie münden in einer Seitenfläche 72 des Metallblocks, welcher das abnehmbare Bauteil 63 zugeordnet ist. Das abnehmbare Bauteil 63 kann so gestaltet sein, daß es die Mündungen der Bohrungen 65, 66, 67 verschließt. In diesem Fall ist die Inertgasversorgung für die Pumpenstufen unterbrochen.

Das abnehmbare Bauteil kann darüberhinaus so gestaltet sein, daß es die Mündungen der Leitungen 65, 66, 67 verbindet mit Bohrungen 74, 75, 76, die ihrerseits mit den Leitungen 37, 38, 39 verbunden sind. Bei einer weiteren Ausführungsform kann das abnehmbare Bauteil 63 so gestaltet sein, daß die Verbindung der Bohrungen 65, 66, 67 mit den Bohrungen 74, 75, 76 jeweils über Ventile 77, 78, 79 erfolgt, die auf dem abnehmbaren Bauteil 63 vorgesehen sind. Bei dieser Ausführung ist es möglich, die Inertgasversorgung einzelner Pumpenstufen zu unterbrechen oder abzuschalten.

Die ausgezogenen Linien zeigen, welche Bauteile bzw. Leitungen in der erfindungsgemäßen Inertgasversorgungseinrichtung 36 bzw. im Metallblock 41 untergebracht sind. Zusätzlich können - angeordnet durch die strichpunktierte Linie - Drosseln 81, 82, 83 sich im Block 41 befinden. Diese dienen der Festlegung der den Pumpenstufen zugeführten Gasmenge und auch der Erhöhung der Gasgeschwindigkeit.

Die durchgezogene Linie 84 deutet an, daß der Block 41 teilbar ist. Der untere Abschnitt 85 mit dem Druckwächter 70 ist damit austauschbar. Dadurch ist es möglich, durch einfaches Auswechseln eines Teiles der erfindungsgemäßen Versorgungseinrichtung die der betroffenen Stufe zuzuführende Gasmenge zu verändern einschließlich der dazu passenden Überwachung.

In Figur 1 ist das der Seite 72 anliegende, abnehmbare Bauteil 63 als Platte 86 ausgebildet, die auf ihre Außenseite eben und auf ihrer Innenseite Vertiefungen 87 aufweist. Die Lage der Vertiefungen 87 ist so gewählt, daß sie in die Seitenfläche 72 mündende Leitungen - beispielsweise die Leitungen 65 und 74 - miteinander verbindet. Wird die Platte 86 gewendet, dann sind sämtliche Mündungen verschlossen.

Die Lage der Mündung der Leitung 62 ist so gewählt, daß sie stets durch die Platte 86 verschlossen ist, unabhängig davon welche Seite der Platte 86 der Seitenfläche 72 anliegt. Die bereits beschriebene Kontrolle der korrekten Montage der Platte 86 ist dadurch sichergestellt.

Figur 3 zeigt, daß auf die Seitenfläche 72 eine Platte 89 mit Bohrungen 90, 91 montiert ist. Über diese Bohrungen stehen in die Seitenfläche 72 mündende Leitungen mit Ventilen - dargestellt sind wieder die Leitungen 74, 65 sowie das Ventil 77 - in Verbindung. Die Gehäuse 92 der Ventile sind auf der Außenseite der Platte 89 befestigt.

Mit der beschriebenen Einrichtung kann der Betrieb einer trokkenlaufenden Vakuumpumpe an unterschiedliche Prozesse angepaßt und überwacht werden. Dieses kann automatisch geschehen, wenn eine - nicht dargestellte - Steuereinheit vorhanden ist. Die von den Überwachungs- und Meßbauteilen registrierten Werte werden der Steuereinheit zugeführt und mit vorgegebenen Festwerten verglichen.

## Patentansprüche

1. Einrichtung zur Inertgasversorgung einer mehrstufigen trockenlaufenden Vakuumpumpe (1) mit Einrichtungen zur Verteilung des Inertgases auf die Pumpenstufen, dadurch gekennzeichnet, daß sie aus einer modular aufgebauten Vorrichtung (36) mit Inertgaseinlaß, Inertgasauslässen und Inertgasleitungen besteht, daß sie als Block (41) ausgebildet ist, daß Bauteile (68, 69, 70) zur Durchflußbestimmung, Durchflußüberwachung, Durchflußmessung, Druckbestimmung, Drucküberwachung, Druckmessung und/oder Mittel (63, 77, 78, 79, 85) zur Anpassung der Vakuumpumpe (1) an unterschiedliche Anwendungsfälle Bestandteile des Blockes (41) sind und daß Bohrungen im Block (41) die Inertgasleitungen bilden.

2. Einrichtung nach Anspruch 1, dadurch gekennzeichnet, daß ein erster Inertgasanschluß (43)vorgesehen ist, an den sich Abzweigleitungen (64 bis 67) mit Durchflußwächtern (68, 69, 70) anschließen, die jeweils mit einer Stufe der Vakuumpumpe in Verbindung stehen.

3. Einrichtung nach Anspruch 2, dadurch gekennzeichnet, daß ein zweiter Inertgasanschluß (42) vorgesehen ist, an den sich Abzweigleitungen (51 bis 55) anschließen, die mit Wellendichtungen (24), dem Einlaß (25)der Pumpe, dem Auslaß (26) der Pumpe und/oder weiteren, mit Inertgas zu versorgenden Bereichen der Vakuumpumpe (1) in Verbindung stehen.

4. Einrichtung nach Anspruch 3, dadurch gekennzeichnet, daß der zweite Inertgasanschluß (42) mit einem Druckwächter (49)in Verbindung steht, der an der Vorrichtung gehaltert ist.

5. Einrichtung nach einem der Ansprüche 1 bis 4, dadurch gekennzeichnet, daß in die zu den Pumpenstufen führenden Bohrungen die Druckwächter (68, 69, 70) eingesetzt sind.

6. Einrichtung nach einem der Ansprüche 1 bis 5, dadurch gekennzeichnet, daß der Block (41) teilbar ist.

7. Einrichtung nach einem der Ansprüche 1 bis 6, dadurch gekennzeichnet, daß Inertgasleitungen bildende Bohrungen in einer Seitenfläche (72) des Blocks (41) münden und daß ein auf diese Seitenfläche montierbares Bauteil (63) vorgesehen ist, das eine Absperr- oder Verbindungsfunktion hat.

8. Einrichtung nach Anspruch 7, dadurch gekennzeichnet, daß das auf die Seitenfläche (72) montierbare Bauteil (63) eine Platte (86) (Wendeplatte) ist, die auf einer ihrer beiden Seiten Vertiefungen(87) aufweist.

9. Einrichtung nach Anspruch 7, dadurch gekennzeichnet, daß das auf die Seitenfläche (72) montierbare Bauteil (63) eine Platte (89) (Ventilplatte) ist, welche Ventile trägt und Bohrungen (90, 91) aufweist, die die in die Seitenfläche mündenden Bohrungen über die Ventile miteinander verbindet.

10. Einrichtung nach Anspruch 3 und Anspruch 7, 8 oder 9, dadurch gekennzeichnet, daß vom zweiten Intergasanschluß (42) eine in die Seitenfläche (72) mündende Bohrung (62) vorgesehen ist, deren Mündung bei montierter Platte (63, 86, 89) verschlossen ist.

11. Einrichtung nach einem der vorhergehenden Ansprüche, dadurch gekennzeichnet, daß in der von der modular aufgebauten Vorrichtung zum Auslaß (26)der Vakuumpumpe (1) führenden Leitung (56) ein Druckwächter (58, 59) angeordnet ist.

12. Einrichtung nach Anspruch 11, dadurch gekennzeichnet, daß in die zum Auslaß (26) der Vakuumpumpe (1) führende Leitung (56) eine Kammer (57) eingeschaltet ist, an die zwei Druckwächter (58, 59) zur Festlegung eines Druckbereichs angeschlossen sind.

13. Einrichtung nach Anspruch 12, dadurch gekennzeichnet, daß zwischen der Kammer (57) und dem Auslaß (26) der Vakuumpumpe (1) eine Düse (61) angeordnet ist.

14. Einrichtung nach einem der vorhergehenden Ansprüche, dadurch gekennzeichnet, daß der Block (41) aus Metall besteht.

## Claims

1. An installation for supplying a multi-stage dry-running vacuum pump (1) with inert gas, with devices for distributing the inert gas to the pump stages, characterised in that the installation comprises modular device (36) with an inert gas inlet, inert gas outlets and inert gas lines, the installation is constructed as a block (41), components (68, 69, 70) for determining flow rate, for monitoring flow, measuring flow, determining pressure, monitoring pressure, measuring pressure and/or means (63, 77, 78, 79, 85) for adapting the vacuum pump (1) to different applications are component parts of the block (41), and bores in the block (41) form the inert gas lines.

2. An installation according to claim 1, characterised in that a first inert gas terminal (43) is provided, to which are connected branch lines (64 to 67) with flow rate monitors (68, 69, 70), which branch lines are connected in each case to one stage of the vacuum pump.

3. An installation according to claim 2, characterised in that a second inert gas terminal (42) is provided, to which are connected branch lines (51 to 55), which are connected to shaft seals (24), the inlet (25) of the pump, the outlet (26) of the pump and/or further regions of the vacuum pump (1) which are to be supplied with inert gas.

4. An installation according to claim 3, characterised in that the second inert gas terminal (42) is connected to a pressure monitor (49), which is secured to the device.

5. An installation according to one of claims 1 to 4, characterised in that the pressure monitors (68, 69, 70) are fitted in the bores leading to the pump stages.

6. An installation according to one of claims 1 to 5, characterised in that the block (41) is divisible.

7. An installation according to one of claims 1 to 6, characterised in that bores forming inert gas lines open into a lateral surface (72) of the block (41) and a component (63) is provided, which can be mounted on the said lateral surface and has a blocking or connecting function.

8. An installation according to claim 7, characterised in that the component (63) which can be mounted on the lateral surface (72) is a plate (86) (turnover plate), which comprises recesses (87) on both sides.

9. An installation according to claim 7, characterised in that the component (63) which can be mounted on the lateral surface (72) is a plate (89) (valve plate), which carries valves and bores (90, 91), which connect the bores opening into the lateral surface with one another via the valves.

10. An installation according to claim 3 and claim 7, 8 or 9, characterised in that a bore (62) leading from the second inert gas terminal (42) and opening into the lateral surface (72) is provided,whose mouth is sealed when the plate (63, 86, 89) is installed.

11. An installation according to one of the preceding claims, characterised in that a pressure monitor (58, 59) is arranged in the line (56) leading from the modular device to the outlet (26) of the vacuum pump (1).

12. An installation according to claim 11, characterised in that a chamber (57) is provided in the line (56) leading to the outlet (26) of the vacuum pump (1), to which chamber (57) two pressure monitors (58, 59) are connected for determining a pressure range.

13. An installation according to claim 12, characterised in that a nozzle (61) is arranged between the chamber (57) and the outlet (26) of the vacuum pump (1).

14. An installation according to one of the preceding claims, characterised in that the block (41) is made of metal.

## Revendications

1. Dispositif pour l'alimentation en gaz inerte d'une pompe à vide (1) à plusieurs étages, fonctionnant à sec, comportant des dispositifs pour répartir le gaz inerte sur les étages de la pompe, caractérisé par le fait qu'il est constitué d'un appareil (36) de construction modulaire avec une entrée de gaz inerte, des sorties de gaz inerte et des conduites de gaz inerte, qu'il est conçu sous forme d'un bloc (41), que des composants (68, 69, 70) prévus pour déterminer le débit, pour surveiller le débit, pour mesurer le débit, pour déterminer la pression, pour surveiller la pression, pour mesurer la pression et/ou des moyens (63, 77, 78, 79, 85) prévus pour adapter la pompe à vide (1) à différents cas d'application sont des constituants du bloc (41) et que des perçages forment dans le bloc (41) les conduites de gaz inerte.

2. Dispositif selon la revendication 1, caractérisé par le fait qu'est prévu un premier raccord (43) de gaz inerte auquel se raccordent des conduites de dérivation (64 à 67) avec manostats (68, 69, 70) qui sont chacune reliées à un étage de la pompe à vide.

3. Dispositif selon la revendication 2, caractérisé par le fait qu'est prévu un second raccord (42) de gaz inerte auquel se raccordent des conduites de dérivation (51 à 55) qui sont reliées avec des joints d'étanchéité à lèvre (24), avec l'entrée (25) de la pompe, avec la sortie (26) de la pompe et/ou d'autres zones de la pompe à vide (1) à alimenter en gaz inerte.

4. Dispositif selon la revendication 3, caractérisé par le fait que le second raccord (42) de gaz inerte est relié à un manostat (49) qui est fixé sur l'appareil.

5. Dispositif selon l'une des revendications 1 à 4, caractérisé par le fait que les manostats (68, 69, 70) sont installés dans les perçages conduisant aux étages de la pompe.

6. Dispositif selon l'une des revendications 1 à 5, caractérisé par le fait que le bloc (41) peut se diviser.

7. Dispositif selon l'une des revendications 1 à 6, caractérisé par le fait que des perçages formant des conduites de gaz inerte débouchent dans une surface latérale (72) du bloc (41) et qu'est prévu un composant (63) qui peut se monter sur cette surface latérale et exerce une fonction de verrouillage ou de liaison.

8. Dispositif selon la revendication 7, caractérisé par le fait que le composant (63) qui peut se monter sur la surface latérale (72) est une plaque (86) (plaque pouvant se retourner) qui présente des évidements (87) sur l'une de ses deux faces.

9. Dispositif selon la revendication 7, caractérisé par le fait que le composant (63) qui peut se monter sur la surface latérale (72) est une plaque (89) (plaque à vannes) qui porte des vannes et présente des perçages (90, 91) qui, par l'intermédiaire des vannes, relient l'un à l'autre les perçages débouchant à la surface latérale.

10. Dispositif selon la revendication 3 et la revendication 7, 8 ou 9, caractérisé par le fait que, partant du second raccord de gaz inerte (42), est prévu un perçage (62) qui débouche dans la surface latérale (72) et dont la bouche est obturée par la plaque (63, 86, 89), montée.

11. Dispositif selon l'une des revendications précédentes, caractérisé par le fait que dans la conduite (56) conduisant de l'appareil de construction modulaire à la sortie (26) de la pompe à vide (1) est disposé un manostat (58, 59).

12. Dispositif selon la revendication 11, caractérisé par le fait que dans la conduite (56) conduisant à la sortie (26) de la pompe à vide (1) est installée une chambre (57) à laquelle deux manostats (58, 59) sont reliés pour déterminer une plage de pression.

13. Dispositif selon la revendication 12, caractérisé par le fait qu'entre la chambre (57) et la sortie (26) de la pompe à vide (1) est disposée une buse (61).

14. Dispositif selon l'une des revendications précédentes, caractérisé par le fait que le bloc (41) est en métal.
